# EUROPÄISCHE PATENTSCHRIFT

(11) **EP 3 793 878 B1**
(45) Veröffentlichungstag und Bekanntmachung des Hinweises auf die Patenterteilung: **08.05.2024**
(21) Anmeldenummer: 19746026.4
(22) Anmeldetag: 15.07.2019
(51) Int. Cl.: B61D 23/02

(54) **SCHIENENFAHRZEUG MIT EINEM AUFSTIEG**
RAIL VEHICLE WITH AN ASCENT AID
VÉHICULE FERROVIAIRE AVEC UN DISPOSITIF DE MONTÉE

(30) Priorität: 15.08.2018 DE 102018213727
(43) Veröffentlichungstag der Anmeldung: 24.03.2021
(73) Patentinhaber: Siemens Mobility GmbH, 81739 München (DE)
(72) Erfinder: HINTERMEIR, Stefan, 83229 Aschau I. Ch (DE)
(74) Vertreter: Siemens Patent Attorneys
(86) Internationale Anmeldenummer: PCT/EP2019/069031
(87) Internationale Veröffentlichungsnummer: WO 2020/035247

(56) Entgegenhaltungen:
- EP-A2- 0 114 264
- DE-A1- 2 129 223
- DE-A1-102013 017 573
- US-A- 3 371 623

## Beschreibung

Die Erfindung betrifft einen Aufstieg an einem Schienenfahrzeug mit einer Trittstufe und mit zwei Seitenstangen, wobei das Schienenfahrzeug einen Fahrzeugkasten aufweist und die Trittstufe in Längsrichtung seitlich am Fahrzeugkasten angeordnet ist.

Schienenfahrzeuge, wie Triebfahrzeuge und Steuerwägen, besitzen einen Führerstand, von dem aus das Schienenfahrzeug gesteuert wird. Der Führerstand ist zur Gewährleistung einer optimalen Sicht auf die Gleisanlage sehr hoch im Schienenfahrzeug angeordnet. Um den Führerstand erreichen zu können, sind an der Außenseite des Schienenfahrzeugs Trittstufen als Auf- bzw. Abstieg angeordnet, die zur Verbindung des Führerstands mit dem Gleisniveau vorgesehen sind. Die Trittstufen sind längs einer vertikalen Linie angeordnet und haben damit die vergleichbare Funktion einer vertikal stehenden Leiter.

Aufgrund betrieblicher Unfallverhütungsvorschriften weisen die Trittstufen großflächige Trittflächen auf. Zusätzlich sind seitlich der Leiter Handstangen vorgesehen, um dem Schienenfahrzeugführer ein sicheres Auf- und Absteigen am Schienenfahrzeug zu ermöglichen. Trittstufen und Handstangen bilden somit Komponenten der Leiter bzw. der Leiterfunktionalität.

Abmessungen und Positionen der Trittstufen samt Handstangen sind in Normen definiert und damit zwingend festgelegt.

Die Handstangen und/oder Trittstufen ragen in Bezug zur Außenseite des Schienenfahrzeugs exponiert nach außen vor und werden in Position und Abmessung durch ein ebenfalls einzuhaltendes Lichtraumprofil des Schienenfahrzeugs begrenzt.

Das Lichtraumprofil ist senkrecht zur Längsachse des Schienenfahrzeugs definiert und ist ein Maß für den Querschnitt des Schienenfahrzeugs. Es verjüngt sich im unteren Bereich in Richtung zum Gleiskörper. Dadurch wird ein freizuhaltender, sicherer Bereich zwischen den Leiterkomponenten einerseits und dem Gleiskörper andererseits realisiert, der Gegebenheiten des Gleiskörpers (beispielswiese Signalgeber wie Balisen, Weichenantriebe, etc.) berücksichtigt und damit Kollisionen im operativen (Fahr-)Betrieb des Schienenfahrzeugs vermeidet.

Die Position der untersten Trittstufe sowie die Position der Enden der Haltstangen sind am Schienenfahrzeug also durch das einzuhaltende Lichtraumprofil festgelegt, die unterste Trittstufe ist somit in einer vorbestimmten Höhe am Schienenfahrzeug angeordnet. Diese vorbestimmte Höhe der untersten Trittstufe muss von einem Schienenfahrzeugführer, der sich beispielsweise auf dem Gleiskörper befindet, durch einen weitausholenden Schritt in vertikaler Richtung überwunden werden.

Steigendes Sicherheits- und Komfortbewusstsein der Bahnbetreiber führt zunehmend zu der Forderung, am Schienenfahrzeug eine weitere, als Aufstieg benutzbare Trittstufe anzuordnen. Dies soll entsprechend der obigen Schilderung zwischen dem Gleiskörper und der vorbestimmten Höhe angeordnet sein, jedoch nur während des Auf- bzw. Abstiegs des Fahrzeugführers zur Verfügung stehen. Im operativen (Fahr-)Betrieb des Schienenfahrzeugs soll das vorgegebene Lichtraumprofil freigehalten werden, so dass Lösungen mit einer beweglich ausgebildeten, untersten Trittstufe bekannt sind.

Aus der Druckschrift DE 10 2016 114 269 A1 ist beispielsweise ein Schwenktritt bekannt, der eine an zwei Armen gehaltene Trittstufe und einen Antrieb zum Verschwenken der Arme um eine gemeinsame Schwenkachse aufweist. Über den Antrieb wird die Trittstufe von einer eingefahrenen Position in eine ausgefahrene Position und umgekehrt bewegt.

Auch FIG 6 zeigt anhand einer Lokomotive von SKODA, Baureihe BR 102, eine weitere bekannte Lösung für eine verbesserte Aufstiegsleiter. Hier ist die unterste Aufstiegsstufe in vertikaler Richtung aus- bzw. einfahrbar ausgestaltet.

Aus der Druckschrift US 3371623 A ist eine einziehbare Stufe für ein Fahrzeug bekannt, wobei das Fahrzeug zwischen einem Schienen-gebundenen und einem Straßen-gebundenen Betrieb umbaubar ist. Die einziehbare Stufe besteht aus einer rinnenförmigen Basis, die an der Fahrzeugunterseite montiert und in Fahrzeuglängsrichtung in sich selbst faltbar ist. Faltung zw. Bewegung erfolgt mittels einem Paar Hydraulikzylinder und deren Kolben.

Aus den Druckschriften DE 102013017573 A1, DE 2129223 A1 und EP 0114264 A2 sind weitere Aufstiege bzw. Trittstufen mit unterschiedlichen Ausgestaltungen bekannt.

Es ist die Aufgabe der vorliegenden Erfindung, eine weitere Lösung für einen Auf- bzw. Abstieg an einem Schienenfahrzeug anzugeben, der es dem Schienenfahrzeugführer erlaubt, den Führerstand leicht und sicher zu erreichen bzw. zu verlassen.

Diese Aufgabe wird durch die Merkmale des Anspruchs 1 gelöst. Vorteilhafte Weiterbildungen sind in den weiteren Ansprüchen angegeben.

Die vorliegende Erfindung ist im Schienenfahrzeug ohne Implementierung in die Schienenfahrzeug-Software realisierbar. Damit entfallen damit im Zusammenhang stehende Validierungen.

Die vorliegende Erfindung ist kostengünstig im Schienenfahrzeug implementierbar.

Die vorliegende Erfindung gewährleistet auch bei einem Druckabfall eine sichere Verriegelung der Trittstufe in einer vorgegebenen Position am Schienenfahrzeug, um den (Fahr-)Betrieb des Schienenfahrzeugs sicherzustellen.

Nachfolgend wird die vorliegende Erfindung beispielhaft anhand von Zeichnungen näher beschrieben. Dabei zeigt:
- FIG 1: eine Draufsicht eines Schienenfahrzeugs mit erfindungsgemäßen Aufstieg in einer Teildarstellung,
- FIG 2: mit Bezug auf FIG 1 den erfindungsgemäßen Aufstieg in einer ersten Ansicht,
- FIG 3: mit Bezug auf FIG 1 den erfindungsgemäßen Aufstieg in einer zweiten Ansicht,
- FIG 4: mit Bezug auf die Figuren FIG 1 bis FIG 3 eine vorteilhafte Weiterbildung des erfindungsgemäßen Aufstiegs,
- FIG 5: eine alternative Ausgestaltung des erfindungsgemäßen Aufstiegs in einer Prinzip-Darstellung, und
- FIG 6: den in der Einleitung beschriebenen Stand der Technik.

FIG 1 zeigt eine Draufsicht eines Schienenfahrzeugs SFZ mit erfindungsgemäßen Aufstieg in einer Teildarstellung.

Das Schienenfahrzeug SFZ ist hier der Länge nach, jedoch nur zur Hälfte dargestellt. Es beinhaltet an jedem Ende jeweils einen Führerstand FS1 und FS2.

Für jeden Führerstand FS1, FS2 sind jeweils zwei erfindungsgemäße Aufstiege mit Trittstufe TS vorgesehen, so dass ein Schienenfahrzeugführer als Bedienpersonal von jeder Seite des Schienenfahrzeugs SFZ auf jeden der Führerstände FS1, FS2 Zugang hat und sicher und einfach zum Führerstand FS1, FS2 aufstiegen bzw. von diesem absteigen kann.

Die Trittstufe TS hat eine Breite BR und eine Tritt-Tiefe TT, die für eine sichere Benutzung durch den Schienenfahrzeugführer definiert sind.

Die länglich ausgebildete Trittstufe TS mit der Breite BR weist in Längsrichtung zwei Enden auf.

An einem ersten Ende der Trittstufe TS ist diese mit einem ersten Klappmechanismus KMER verbunden, der als "Klappmechanismus eingeklappt rastend" bezeichnet wird und in der nachfolgenden Figur FIG 2 detailliert erklärt ist.

An einem zweiten Ende der Trittstufe TS ist diese mit einem zweiten Klappmechanismus KMAR verbunden, der als "Klappmechanismus ausgeklappt rastend" bezeichnet wird und in der nachfolgenden Figur FIG 3 detailliert erklärt ist.

FIG 2 zeigt mit Bezug auf FIG 1 den erfindungsgemäßen Aufstieg in einer ersten Ansicht A-A mit dem ersten Klappmechanismus KMER ("Klappmechanismus eingeklappt rastend").

Die Trittstufe TS ist hier in einer Queransicht mit ihrer Tritt-Tiefe TT gezeigt.

Die Trittstufe TS ist in Längsrichtung gesehen an ihrem ersten Ende mit dem jeweiligen unteren Ende zweier Seitenstangen SS11, SS12 verbunden. Diese Verbindung erfolgt über zwei Scharniere SC11 und SC12.

Die beiden Seitenstangen SS11, SS12 sind mit ihrem jeweiligen oberen Ende mit dem Fahrzeugkasten FZK des Schienenfahrzeugs SFZ verbunden. Diese Verbindung erfolgt über zwei Scharniere SC13 und SC14.

Die zweite Seitenstange SS12 ist zusätzlich über eine Verbindungstange VS1 mit dem Fahrzeugkasten FZK verbunden. Auch diese Verbindung erfolgt über zwei Scharniere SC15 und SC16.

Die Verbindungstange VS1 ist durch ein Klappscharnier KS1 zweigeteilt. Dabei weist das Klappscharnier KS1 bevorzugt einen Anschlag auf, der eine mechanische Begrenzung für die Bewegung des Klappscharniers KS1 bildet und somit einen Teil einer nachfolgend beschriebenen Verriegelung darstellt.

Durch Krafteinwirkung am Klappscharnier KS1 und durch die Scharniere SC11 bis SC16 ist die Trittstufe TS zwischen einer ersten Position POS1 und einer zweiten Position POS2 drehbar gelagert bzw. klappbar angeordnet.

In der ersten Position POS1 der Trittstufe TS wird ein Aufstieg (beispielsweise eines Schienenfahrzeugführers) zum Führerstand FS1 des Schienenfahrzeugs SFZ unterstützt, die Stufe ist sinngemäß und mit Bezug zum Schienenfahrzeug quasi "ausgeklappt".

In der zweiten Position POS2 ist die Trittstufe TS mit Bezug auf das Schienenfahrzeug SFZ nach innen-oben weggeklappt, so dass ein vorgegebenes Lichtraumprofil des Schienenfahrzeugs SFZ einhalten wird. Das Lichtraumprofil ist so gewählt, dass mit werden Kollisionen der Trittstufe TS während der Fahrt des Schienenfahrzeugs SFZ mit gleisnahen Installationen vermieden.

Durch die Krafteinwirkung am Klappscharnier KS1 wird die Trittstufe TS also quer zur Längsrichtung des Schienenfahrzeugs SFZ zwischen den Positionen POS1 und POS2 über eine Drehbewegung aus- bzw. eingeklappt.

Die Krafteinwirkung auf das Klappscharnier KS1 erfolgt über einen ersten Zylinder ZYL1 eines Zylinderantriebs, der sowohl mit dem Klappscharnier KS1 als auch mit dem Fahrzeugkasten FZK verbunden ist. Am Fahrzeugkasten ist dazu bevorzugt ein weiteres Scharnier vorgesehen,

In der hier dargestellten Position POS1 (Trittstufe TS ist "ausgeklappt") ist der erste Zylinder ZYL1 des Zylinderantriebs (beispielsweise maximal) ausgefahren und die Verbindungsstange VS1 weist einen Knick auf.

In der zweiten Position POS2 (Trittstufe TS ist "eingeklappt") wäre der erste Zylinder ZYL1 eingefahren und die Verbindungsstange VS1 wäre durchgestreckt bzw. gerade. In diesem Zustand würde der hier beschriebene Klappmechanismus unter Verwendung des Anschlags beim Klappscharnier KS1 verriegeln, so dass sich die Bezeichnung "KMER = Klappmechanismus eingeklappt rastend" erklärt.

FIG 3 zeigt mit Bezug auf FIG 1 den erfindungsgemäßen Aufstieg in einer zweiten Ansicht B-B mit dem zweiten Klappmechanismus KMAR ("Klappmechanismus ausgeklappt rastend").

Die Trittstufe TS ist hier in einer Queransicht mit ihrer Tritt-Tiefe TT gezeigt.

Die Trittstufe TS ist in Längsrichtung gesehen an ihrem zweiten Ende mit dem jeweiligen unteren Ende zweier Seitenstangen SS21, SS22 verbunden. Diese Verbindung erfolgt über zwei Scharniere SC21 und SC22.

Die beiden Seitenstangen SS21, SS22 sind mit ihrem jeweiligen oberen Ende mit dem Fahrzeugkasten FZK des Schienenfahrzeugs SFZ verbunden. Diese Verbindung erfolgt über zwei Scharniere SC23 und SC24.

Die zweite Seitenstange SS22 ist zusätzlich über eine Verbindungstange VS2 mit dem Fahrzeugkasten FZK verbunden. Auch diese Verbindung erfolgt über zwei Scharniere SC25 und SC26.

Die Verbindungstange VS2 ist durch ein Klappscharnier KS2 zweigeteilt. Dabei weist das Klappscharnier KS2 bevorzugt einen Anschlag auf, der eine mechanische Begrenzung für die Bewegung des Klappscharniers KS2 bildet und somit einen Teil einer nachfolgend beschriebenen Verriegelung darstellt.

Durch Krafteinwirkung am Klappscharnier KS2 und durch die Scharniere SC21 bis SC26 ist die Trittstufe TS zwischen der ersten Position POS1 und der zweiten Position POS2 drehbar gelagert bzw. klappbar angeordnet.

In der ersten Position POS1 der Trittstufe TS wird wie oben beschrieben der Aufstieg zum Führerstand FS1 des Schienenfahrzeugs SFZ unterstützt, die Stufe ist sinngemäß und mit Bezug zum Schienenfahrzeug quasi "ausgeklappt".

In der zweiten Position POS2 ist die Trittstufe TS mit Bezug auf das Schienenfahrzeug SFZ nach innen-oben weggeklappt, so dass ein vorgegebenes Lichtraumprofil des Schienenfahrzeugs SFZ einhalten wird. Das Lichtraumprofil ist so gewählt, dass mit werden Kollisionen der Trittstufe TS während der Fahrt des Schienenfahrzeugs SFZ mit gleisnahen Installationen vermieden.

Durch die Krafteinwirkung am Klappscharnier KS2 wird die Trittstufe TS also quer zur Längsrichtung des Schienenfahrzeugs SFZ zwischen den Positionen POS1 und POS2 über eine Drehbewegung aus- bzw. eingeklappt.

Die Krafteinwirkung auf das Klappscharnier KS2 erfolgt über einen zweiten Zylinder ZYL2 eines Zylinderantriebs, der sowohl mit dem Klappscharnier KS2 als auch mit dem Fahrzeugkasten FZK verbunden ist. Am Fahrzeugkasten ist dazu bevorzugt ein weiteres Scharnier vorgesehen,

In der hier dargestellten Position POS1 (Trittstufe TS ist "ausgeklappt") ist der zweite Zylinder ZYL2 des Zylinderantriebs (beispielswiese maximal) eingefahren und die Verbindungsstange VS2 ist durchgestreckt, d.h. weist keinen Knick auf. In diesem Zustand ist der hier beschriebene Klappmechanismus unter Verwendung des Anschlags beim Klappscharnier KS2 verriegelt, so dass sich die Bezeichnung "KMAR = Klappmechanismus ausgeklappt rastend" erklärt.

In der zweiten Position POS2 (Trittstufe TS ist "eingeklappt") wäre der zweite Zylinder ZYL2 ausgefahren und die Verbindungsstange VS2 würde dann einen Knick aufweisen.

FIG 4 zeigt mit Bezug auf die Figuren FIG 1 bis FIG 3 eine vorteilhafte Weiterbildung des erfindungsgemäßen Aufstiegs.

Hier ist am Schienenfahrzeug SFZ eine Handstange HS angeordnet, die den sicheren Aufstieg des Betriebspersonals unterstützt. Dabei beinhaltet die Handstange HS einen integrierten Betätigungsmechanismus BL, SE, mit dem die beiden Zylinder ZYL1, ZYL2 des Zylinderantriebs gesteuert werden.

Druckleitungen für die Zylinder ZYL1, ZYL2 werden über einen Schalter EN gesteuert, der integrierter Teil der Handstange HS ist.

Der Schalter EN ist bevorzugt als Teil einer Betätigungsleiste ausgebildet, der in der Handstange HS integriert angeordnet ist.

Die Betätigungsleiste ist konstruktiv derart ausgestaltet, dass sie sowohl in einem oberen Bereich (d.h. wenn der Schienenfahrzeugfahrzeugführer den Führerstand verlässt) als auch im unteren Bereich (d.h. wenn der Schienenfahrzeugfahrzeugführer im Gleisbett steht) bedient werden kann.

Bevorzugt aktiviert die Betätigungsleiste das Schaltelement SE, das beispielsweise als pneumatisches Ventil ausgestaltet ist. Die Trittstufe TS wird über die Druckleitungen in die erste Position POS1 ausgefahren, jedoch nur so lange, als der Schienenfahrzeugführer eine Hand an der Handstange HS mit Betätigungsleiste BL hat.

Lässt er hingegen die Handstange HS mit Betätigungsleiste BL los, fährt die Trittstufe TS zeitverzögert ein, bis die Position POS2 erreicht wurde.

Die Zeitverzögerung ist notwendig, weil bei einem versehentlichen kurzen Loslassen der Betätigungsleiste BL die Trittstufe TS nicht sofort einfahren darf, um Unfälle zu verhindern.

Zusammengefasst weist die erfindungsgemäße Anordnung folgendes Betriebsverhalten auf:
Beim Ein- oder Aussteigen betätigt der Fahrzeugführer die Betätigungsleiste BL. Dadurch wird das Schaltelement SE aktiviert und die Druckkammer des Zylinders ZYL1 sowie die Drucckammer des Zylinders ZYL2 werden mit Druck (z.B. durch Luft oder Öl) beaufschlagt.

Der zweite Zylinder ZYL2 fährt ein, der erste Zylinder ZYL1 fährt aus und so schieben die beiden Zylinder ZYL1, ZYL2 die Trittstufe TS in die ausgefahrene Position POS1.

Der zweite Zylinder ZYL2 fährt gegen den Anschlag des Klappscharniers KS2 und blockiert die Ausklappbewegung. Die zugehörige klappbaren Verbindungsstange VS2 ist durchgestreckt.

Die Trittstufe TS ist mit hörbaren Zischgeräuschen ausgefahren. Der Fahrzeugführer kann die Trittstufe TS sicher besteigen.

Dabei wirkt die Trittstufe TS stabil, weil die zweite Verbindungsstange VS2 durchgestreckt ist.

Ist der Fahrzeugführer ein- oder ausgestiegen, lässt er die Handstange HS mit der Betätigungsleiste BL los. Die Druckseiten der Zylinder ZYL1, ZYL2 werden durch eine Drossel (nicht dargestellt) langsam entlüftet. Dadurch ist gewährleistet, dass bei einem ungewollten Loslassen der Betätigungsleiste BL die Trittstufe nicht sofort einfährt, sondern zeitverzögert.

Das (ggf. pneumatische) Zischgeräusch würde den Fahrzeugführer darauf aufmerksam machen, dass er die Betätigungsleiste BL nicht mehr gedrückt hält und er wird instinktiv fester mit den Händen zudrücken, um die Betätigungsleiste BL wieder ordnungsgemäß zu aktivieren.

Hat der Fahrzeugführer die Betätigungsleisten BL gewollt losgelassen, werden die Druckseiten der Zylinder ZYL1, ZYL2 langsam entlüftet und die eine Feder aufweisenden Druckseiten der Zylinder ZYL1, ZYL2 werden belüftet.

Der erste Zylinder ZYL1 fährt langsam ein und der zweite Zylinder ZYL2 fährt langsam aus. Dadurch wird die Trittstufe TS langsam eingefahren und in die zweite Position POS2 verbracht.

Der erste Zylinder ZYL1 fährt gegen den Anschlag des Klappscharniers KS1 und fixiert die Trittstufe TS im eingefahrenen Zustand, indem die zugeordnete Verbindungsstange VS1 durchgestreckt ist.

Die erfindungsgemäße Anordnung weist eine Fail-Safe Funktionalität auf. Bei Leitungsbrüchen und dem damit verbunden Druckverlust drücken die jeweiligen Federn in den Zylindern ZYL1, ZYL2 die Trittstufe TS in die Stellung der Position POS2.

FIG 5 zeigt eine alternative Ausgestaltung des erfindungsgemäßen Aufstiegs in einer Prinzip-Darstellung.

Die Trittstufe bewegt sich hier wieder zwischen einer ersten Position POS1 (ausgeklappte Position) und einer zweiten Position POS2 (eingeklappte Position).

Die Ausführung gemäß den Figuren FIG 1 bis FIG 4 beschreiben ein durch eine Drehbewegung paralleler Seitenstangen erreichtes Einklappen bzw. Ausklappen der Trittstufe TS.

Sollte diese Parallelführung aus konstruktiven Gründen nicht möglich sein, kommt die in dieser Figur FIG 5 dargestellte Bewegung der Trittstufe TS in Betracht.

Die Trittstufe TS ist in dieser Seitenansicht wieder über Seitenstangen SS1, SS2 und über Scharniere bzw. Lager FL1, FL2 mit dem Fahrzeugkasten FZK verbunden.

Die Bewegung wird sinngemäß und mit Blick auf die obigen Ausführungen über Zylinder (hier nicht dargestellt) durchgeführt.

## Patentansprüche

1. Schienenfahrzeug (SFZ), das einen Fahrzeugkasten (FZK) aufweist, mit einem Aufstieg,
- der Aufstieg mit einer Trittstufe (TS), einem ersten und einem zweiten Klappmechanismus (KMER,KMAR),
- bei dem der erste Klappmechanismus (KMER) in Längsrichtung der Trittstufe (TS) gesehen an einem ersten Ende der Trittstufe (TS) mit dieser befestigt ist, und
- bei dem der zweite Klappmechanismus (KMAR) in Längsrichtung der Trittstufe (TS) gesehen an einem zweiten Ende der Trittstufe (TS), das dem ersten Ende der Trittstufe (TS) gegenüber liegt, mit dieser befestigt ist,
- bei dem jeder Klappmechanismus (KMER,KMAR) zwei Seitenstangen (SS11,SS12,SS21,SS22) aufweist,
- bei dem die Seitenstangen (SS11,SS12,SS21,SS22) am jeweiligen unteren Ende über jeweilige Scharniere (SC11,SC12,SC21,SC22) mit der Trittstufe (TS) verbunden sind und bei dem die beiden Seitenstangen (SS11,SS12,SS21,SS22) mit ihrem jeweiligen oberen Ende über jeweilige Scharniere (SC13,SC14, SC23,SC24) mit dem Fahrzeugkasten (FZK) verbunden sind,
- bei dem jeder Klappmechanismus (KMER,KMAR) eine Verbindungstange (VS1,VS2) aufweist, die eine der Seitenstangen (SS12,SS21) mit dem Fahrzeugkasten (FZK) über Scharniere (SC15,SC16, SC25,SC26) zusätzlich verbindet und bei dem die Verbindungstange (VS1,VS2) durch ein Klappscharnier (KS1,KS2) zweigeteilt ist,
- bei dem das Klappscharnier (KS1,KS2) mit einer Krafteinwirkung derart gekoppelt ist, dass durch die Krafteinwirkung auf das Klappscharnier (KS1,KS2) die Trittstufe (TS) über die Scharniere (SCxy) zwischen einer ersten Position (POS1) und einer zweiten Position (POS2) mit Bezug auf das Schienenfahrzeug (SFZ) geklappt wird, wobei in der ersten Position (POS1) der Trittstufe (TS) ein Aufstieg zu einem Führerstand (FS1,FS2) des Schienenfahrzeugs (SFZ) unterstützt wird und wobei in der zweiten Position (POS2) die Trittstufe (TS) derart geklappt wird, dass ein vorgegebenes Lichtraumprofil des Schienenfahrzeugs (SFZ) eingehalten wird,
**dadurch gekennzeichnet,**
- **dass** der erste Klappmechanismus (KMER) einen Zylinder (ZYL1) beinhaltet, der zur Krafteinwirkung einerseits mit dem Klappscharnier (KS1) der Verbindungsstange (VS1) und andererseits mit dem Fahrzeugkasten (FZK) verbunden ist, bei dem dieser Zylinder (ZYL1) in der ersten Position (POS1) bei ausgeklappter Trittstufe (TS) ausgefahren ist, so dass die Verbindungsstange (VS1) einen Knick aufweist und bei dem dieser Zylinder (ZYL1) in der zweiten Position (POS2) bei eingeklappter Trittstufe (TS) eingefahren ist, so dass die Verbindungsstange (VS1) durchgestreckt ist, um in dieser Position (POS2) den Klappmechanismus (KMER) zu verriegeln,
- **dass** der zweite Klappmechanismus (KMAR) einen Zylinder (ZYL2) beinhaltet, der zur Krafteinwirkung einerseits mit dem Klappscharnier (KS2) der Verbindungsstange (VS2) und andererseits mit dem Fahrzeugkasten (FZK) verbunden ist, bei dem dieser Zylinder (ZYL2) in der ersten Position (POS1) bei ausgeklappter Trittstufe (TS) eingefahren ist, so dass die Verbindungsstange (VS1) gerade ist, um in dieser Position (POS1) den Klappmechanismus (KMER) zu verriegeln, und bei dem dieser Zylinder (ZYL2) in der zweiten Position (POS2) bei eingeklappter Trittstufe (TS) ausgefahren ist, so dass die Verbindungsstange (VS2) einen Knick aufweist,
- **dass** durch die Krafteinwirkung an den Klappscharnieren (KS1,KS2) die Trittstufe (TS) in einer Bewegungsebene quer zur Längsrichtung des Schienenfahrzeugs (SVZ) klappbar gelagert ist.

2. Schienenfahrzeug (SFZ) nach Anspruch 1, **dadurch gekennzeichnet, dass** bei einem Druckabfall in den Zylindern (ZYL1, ZYL2) diese derart geschaltet und ausgestaltet sind, dass die Trittstufe (TS) in die zweite Position (POS2) gedreht wird.

3. Schienenfahrzeug (SFZ) nach Anspruch 2, **dadurch gekennzeichnet, dass** das Drehen in die zweite Position (POS2) nach dem Druckabfall mit einem Zeitversatz realisiert ist.

4. Schienenfahrzeug (SFZ) nach einem der vorhergehenden Ansprüche, **dadurch gekennzeichnet, dass** die Zylinder (ZYL1, ZYL2) Teil eines pneumatischen oder hydraulischen oder elektrischen Zylindersystems sind.

5. Schienenfahrzeug (SFZ) nach einem der vorhergehen Ansprüche, **dadurch gekennzeichnet,**
- **dass** am Schienenfahrzeug (SVZ) eine Handstange (HS) angeordnet ist, die den sicheren Aufstieg von Betriebspersonal zum Führerstand (FS1, FS2) unterstützt, und
- **dass** die Handstange (HS) einen integrierten Betätigungsmechanismus (BL, EN) beinhaltet, mit dem die Krafteinwirkung (ZYL1, ZYL2) gesteuert wird.

6. Schienenfahrzeug (SFZ) nach einem der vorhergehen Ansprüche, **dadurch gekennzeichnet, dass** die Trittstufe (TS) sowohl in der ersten Position (POS1) als auch in der zweiten Position (POS2) mechanisch blockiert ist.

## Claims

1. Rail vehicle (SFZ), which has a vehicle body (FZK), with an ascent aid,
- the ascent aid having a step (TS), a first and a second folding mechanism (KMER,KMAR),
- in which the first folding mechanism (KMER), as seen in the longitudinal direction of the step (TS), is fastened to the step (TS) at a first end thereof, and
- in which the second folding mechanism (KMAR), as seen in the longitudinal direction of the step (TS), is fastened to the step (TS) at a second end thereof that is opposite the first end of the step (TS),
- in which each folding mechanism (KMER,KMAR) has two lateral rods (SS11,SS12,SS21,SS22),
- in which the lateral rods (SS11,SS12,SS21,SS22) are connected at the respective lower end via respective hinges (SC11,SC12,SC21,SC22) to the step (TS), and in which the two lateral rods (SS11,SS12,SS21,SS22) are connected at their respective upper end via respective hinges (SC13,SC14, SC23,SC24) to the vehicle body (FZK),
- in which each folding mechanism (KMER,KMAR) has a connecting rod (VS1,VS2) which additionally connects one of the lateral rods (SS12,SS21) to the vehicle body (FZK) via hinges (SC15,SC16, SC25,SC26), and in which the connecting rod (VS1,VS2) is split into two parts by a folding hinge (KS1,KS2),
- in which the folding hinge (KS1,KS2) is coupled to an action of force in such a manner that the action of force on the folding hinge (KS1,KS2) causes the step (TS) to be folded via the hinges (SCxy) between a first position (POS1) and a second position (POS2) with respect to the rail vehicle (SFZ), wherein, in the first position (POS1) of the step (TS), an ascent to a driver's cab (FS1,FS2) of the rail vehicle (SFZ) is assisted, and wherein, in the second position (POS2), the step (TS) is folded in such a manner that a predetermined clearance gauge of the rail vehicle (SFZ) is maintained,
**characterized**
- **in that** the first folding mechanism (KMER) comprises a cylinder (ZYL1) which, for the action of force, is connected at one end to the folding hinge (KS1) of the connecting rod (VS1) and at the other end to the vehicle body (FZK), in which this cylinder (ZYL1), in the first position (POS1), with the step (TS) unfolded, is extended such that the connecting rod (VS1) has a bend, and in which this cylinder (ZYL1), in the second position (POS2), with the step (TS) folded in, is retracted such that the connecting rod (VS1) is straightened in order to lock the folding mechanism (KMER) in this position (POS2),
- **in that** the second folding mechanism (KMAR) comprises a cylinder (ZYL2) which, for the action of force, is connected at one end to the folding hinge (KS2) of the connecting rod (VS2) and at the other end to the vehicle body (FZK), in which this cylinder (ZYL2), in the first position (POS1), with the step (TS) unfolded, is retracted such that the connecting rod (VS1) is straight, in order to lock the folding mechanism (KMER) in this position (POS1), and in which this cylinder (ZYL2), in the second position (POS2), with the step (TS) folded in, is extended such that the connecting rod (VS2) has a bend,
- **in that**, because of the action of force on the folding hinges (KS1, KS2), the step (TS) is mounted so as to be foldable in a movement plane transversely with respect to the longitudinal direction of the rail vehicle (SVZ).

2. Rail vehicle (SFZ) according to Claim 1, **characterized in that**, in the event of a drop in pressure in the cylinders (ZYL1, ZYL2), the latter are connected and configured in such a manner that the step (TS) is rotated into the second position (POS2).

3. Rail vehicle (SFZ) according to Claim 2, **characterized in that** the rotation into the second position (POS2) after the drop in pressure is realized with a time delay.

4. Rail vehicle (SFZ) according to one of the preceding claims, **characterized in that** the cylinders (ZYL1, ZYL2) are part of a pneumatic or hydraulic or electric cylinder system.

5. Rail vehicle (SFZ) according to one of the preceding claims, **characterized**
- **in that** a hand rail (HS) is arranged on the rail vehicle (SVZ), said hand rail assisting the safe ascent of operating staff to the driver's cab (FS1, FS2), and
- **in that** the hand rail (HS) comprises an integrated actuating mechanism (BL, EN) with which the action of force (ZYL1, ZYL2) is controlled.

6. Rail vehicle (SFZ) according to one of the preceding claims, **characterized in that** the step (TS) is mechanically blocked both in the first position (POS1) and in the second position (POS2).

## Revendications

1. Véhicule ferroviaire (SFZ), qui présente une caisse de véhicule (FZK), avec un dispositif de montée,
- le dispositif de montée comportant une marche (TS), un premier et un second mécanisme de pliage (KMER, KMAR),
- dans lequel le premier mécanisme de pliage (KMER), vu dans la direction longitudinale de la marche (TS), est fixé à une première extrémité de la marche (TS), et
- dans lequel le second mécanisme de pliage (KMAR), vu dans la direction longitudinale de la marche (TS), est fixé à une seconde extrémité de la marche (TS), qui est opposée à la première extrémité de la marche (TS),
- dans lequel chaque mécanisme de pliage (KMER, KMAR) présente deux barres latérales (SS11, SS12, SS21, SS22),
- dans lequel les barres latérales (SS11, SS12, SS21, SS22) sont reliées à la marche (TS) au niveau de l'extrémité inférieure respective par des charnières respectives (SC11, SC12, SC21, SC22), et dans lequel les deux barres latérales (SS11, SS12, SS21, SS22) sont reliées à la caisse de véhicule (FZK) au niveau de leur extrémité supérieure respective par des charnières respectives (SC13, SC14, SC23, SC24),
- dans lequel chaque mécanisme de pliage (KMER, KMAR) présente une barre de liaison (VS1, VS2) qui relie en outre l'une des barres latérales (SS12, SS21) à la caisse de véhicule (FZK) par l'intermédiaire de charnières (SC15, SC16, SC25, SC26), et dans lequel la barre de liaison (VS1, VS2) est divisée en deux par une charnière pliable (KS1, KS2),
- dans lequel la charnière pliable (KS1, KS2) est couplée par l'action d'une force de telle sorte que par l'intermédiaire de l'action de la force sur la charnière pliable (KS1, KS2), la marche (TS) est repliée sur les charnières (SCxy) entre une première position (POS1) et une seconde position (POS2) par rapport au véhicule ferroviaire (SFZ), dans lequel dans la première position (POS1) de la marche (TS), un dispositif de montée vers un poste de conduite (FS1,FS2) du véhicule ferroviaire (SFZ) est facilitée, et dans la seconde position (POS2), la marche (TS) est repliée de telle sorte qu'un gabarit d'espace libre prédéterminé du véhicule ferroviaire (SFZ) est respecté,
**caractérisé en ce que**,
- le premier mécanisme de pliage (KMER) comprend un vérin (ZYL1) qui est relié, d'une part à la charnière pliable (KS1) de la barre de liaison (VS1) et d'autre part à la caisse de véhicule (FZK) afin d'exercer une force, dans lequel ce vérin (ZYL1) est sorti dans la première position (POS1) lorsque la marche (TS) est dépliée, de sorte que la barre de liaison (VS1) présente un coude, et dans lequel ce vérin (ZYL1) est rentré dans la seconde position (POS2) lorsque la marche (TS) est repliée, de sorte que la barre de liaison (VS1) est étendue afin de verrouiller le mécanisme de pliage (KMER) dans cette position (POS2),
- le second mécanisme de pliage (KMAR) comprend un vérin (ZYL2) qui est relié, d'une part à la charnière pliable (KS2) de la barre de liaison (VS2) et d'autre part à la caisse de véhicule (FZK) afin d'exercer une force, dans lequel ce vérin (ZYL2) est rentré dans la première position (POS1) lorsque la marche (TS) est dépliée, de sorte que la barre de liaison (VS1) est droite afin de verrouiller le mécanisme de pliage (KMER) dans cette position (POS1), et dans lequel ce vérin (ZYL2) est sorti dans la seconde position (POS2) lorsque la marche (TS) est repliée, de sorte que la barre de liaison (VS2) présente un coude,
- en raison de la force exercée sur les charnières pliables (KS1, KS2), la marche (TS) est montée de manière pliable dans un plan de mouvement transversal à la direction longitudinale du véhicule ferroviaire (SVZ).

2. Véhicule ferroviaire (SFZ) selon la revendication 1, **caractérisé en ce qu'**en cas de chute de pression dans les vérins (ZYL1, ZYL2), ceux-ci sont commutés et conçus de telle sorte que la marche (TS) est tournée dans la seconde position (POS2).

3. Véhicule ferroviaire (SFZ) selon la revendication 2, **caractérisé en ce que** la rotation dans la seconde position (POS2) est réalisée après la chute de pression avec un décalage temporel.

4. Véhicule ferroviaire (SFZ) selon l'une quelconque des revendications précédentes, **caractérisé en ce que** les vérins (ZYL1, ZYL2) font partie d'un système de vérins pneumatiques ou hydrauliques ou électriques.

5. Véhicule ferroviaire (SFZ) selon l'une quelconque des revendications précédentes, **caractérisé en ce que**,
- une barre manuelle (HS) est agencée sur le véhicule ferroviaire (SVZ), ce qui facilite la montée en toute sécurité du personnel d'exploitation vers le poste de conduite (FS1, FS2), et
- la barre manuelle (HS) inclut un mécanisme d'actionnement intégré (BL, EN) permettant de commander l'action de force (ZYL1, ZYL2).

6. Véhicule ferroviaire (SFZ) selon l'une quelconque des revendications précédentes, **caractérisé en ce que** la marche (TS) est bloquée mécaniquement à la fois dans la première position (POS1) et dans la seconde position (POS2).
